# EUROPÄISCHE PATENTSCHRIFT

(11) **EP 3 047 461 B1**
(45) Veröffentlichungstag und Bekanntmachung des Hinweises auf die Patenterteilung: **27.04.2022**
(21) Anmeldenummer: 14766173.0
(22) Anmeldetag: 16.09.2014
(51) Int. Cl.: G07D 7/121, G07D 7/12

(54) **DOKUMENTENPRÜFGERÄT**
DEVICE FOR VERIFYING DOCUMENTS
APPAREIL DE VERIFICATION DE DOCUMENTS

(30) Priorität: 16.09.2013 DE 102013110165
(43) Veröffentlichungstag der Anmeldung: 27.07.2016
(73) Patentinhaber: Bundesdruckerei GmbH, 10969 Berlin (DE)
(72) Erfinder: KESSLER, Horst, 10317 Berlin (DE); WOLF, Andreas, 07743 Jena (DE); RABELER, Uwe, 30453 Hannover (DE); BAUMSCHEIPER, Martin, 31535 Neustadt am Rubenberge (DE)
(74) Vertreter: Patentship Patentanwaltsgesellschaft mbH
(86) Internationale Anmeldenummer: PCT/EP2014/069652
(87) Internationale Veröffentlichungsnummer: WO 2015/036602

(56) Entgegenhaltungen:
- EP-A1- 0 925 679
- EP-A1- 1 324 283
- EP-A1- 1 826 729
- EP-B1- 0 925 679
- DE-A1- 19 842 313
- FR-A1- 2 859 806
- JP-A- 2001 147 498
- US-A- 5 890 305

## Beschreibung

Die vorliegende Erfindung betrifft das Gebiet der Prüfung von Dokumenten auf Echtheit.

Die Offenlegungsschrift EP 1 324 283 A1 zeigt ein Dokumentenauthentifizierungsgerät.

Die Offenlegungsschrift FR 2 859 806 A1 zeigt eine Vorrichtung zum Prüfen von Banknoten.

Die Offenlegungsschrift DE 19 842 313 A1 zeigt eine Beleuchtungseinrichtung sowie eine Verwendung der Beleuchtungseinrichtung ein einer Vorrichtung zur Digitalisierung von halbtransparenten und transparenten Vorlagen.

Die Offenlegungsschrift EP 0 925 679 A1 zeigt eine Vorrichtung zur digitalen Erfassung von transparenten Dokumentenvorlagen.

Die Patentschrift US 5,890,305 zeigt eine Vorrichtung zum Prüfen von Dokumenten im Durchlicht. Dabei wird die Hintergrundbeleuchtung mit Hilfe einer Flüssigkristallschicht auf die Größe der Dokumente maskiert.

Zur Überprüfung der Echtheit von Dokumenten wie beispielsweise Reisepässen oder Personalausweisen werden in verschiedenen Anwendungen, wie etwa bei der Grenzkontrolle im Rahmen der First-Line-Inspektionen, üblicherweise Ganzseiten-Dokumentenprüfgeräte verwendet, welche mit optischen Bildkameras bestückt sind.

Eine Bildkamera eines derartigen Dokumentenlesegerätes ist üblicherweise in einem Kameraraum untergebracht, welcher mit einer transparenten Dokumentenauflage, meist aus transparentem Glas, abgedeckt ist. Das zu erfassende Dokument wird auf die Dokumentenauflage aufgelegt und aus dem Kameraraum heraus mit Licht in verschiedenen Wellenbereichen, etwa Weißlicht, UV-A oder nahes IR, beleuchtet. Das reflektierte Licht wird mittels der Bildkamera als Auflichtbild optisch erfasst und anschließend ausgewertet.

Mit konventionellen Dokumentenprüfgeräten können jedoch nicht sämtliche Sicherheitsmerkmale von Dokumenten überprüft werden. Aus diesem Grund werden weiterführende, forensische Überprüfungen von Dokumenten üblicherweise in Prüflaboren von qualifiziertem Personal durchgeführt. Hierbei können beispielswiese Wasserzeichen optisch überprüft werden. Eine weiterführende Überprüfung der Echtheit von Dokumenten ist jedoch teuer und zeitaufwendig und bedarf eines qualifizierten Personals.

Es ist daher die Aufgabe der vorliegenden Erfindung, ein effizienteres Dokumentenprüfgerät bereitzustellen, das weiterführende Dokumentenprüfungen, ggf. auch für First-Line-Inspektionen, ermöglicht.

Diese Aufgabe wird durch die Merkmale der unabhängigen Ansprüche gelöst. Vorteilhafte Weiterbildungsformen sind Gegenstand der Beschreibung, der Figuren und der abhängigen Ansprüche.

Die Erfindung basiert auf der Erkenntnis, dass die obige Aufgabe durch das Vorsehen einer zusätzlichen Beleuchtungseinheit in einer Abdeckung der Dokumentenauflage eines Dokumentenprüfgerätes effizient gelöst werden kann. Auf diese Weise können auch bestehende Dokumentenprüfgeräte um eine Durchlichtfunktonalität erweitert werden, mit der innere Strukturen von Dokumenten, beispielsweise Wasserzeichen oder Sicherheitsfäden, mittels eines Dokumentenlesegerätes automatisch inspiziert werden können. Die zusätzliche Beleuchtungseinheit kann in vielen Fällen auch nachgerüstet werden, so dass auch bestehende Dokumentenprüfgeräte kosteneffizient um eine zusätzliche Prüffunktionalität erweitert werden können.

Die Erfindung betrifft ein Dokumentenprüfgerät mit einer lichttransparenten Dokumentenauflage für die Aufnahme eines Dokumentes und einer lichtintransparenten Abdeckung zum Abdecken der lichttransparenten Dokumentenauflage, wobei die lichtintransparente Abdeckung eine Beleuchtungseinrichtung zum Durchleuchten des Dokumentes aufweist.

Mit dem Begriff der Lichttransparenz ist vorliegend eine zumindest bereichsweise und/oder zeitweise Lichttransparenz zu verstehen.

Mit dem Begriff der Lichtintransparenz ist vorliegend eine geringere Lichttransparenz als die der lichttransparenten Dokumentenauflage zu verstehen. Die Lichtintransparenz der lichtintransparenten Abdeckung kann zumindest bereichsweise und/oder zeitweise vorliegen.

Das Durchleuchten des Dokumentes bei der Dokumentenprüfung ermöglicht die Prüfung von inneren Sicherheitsmerkmalen eines Dokumentes, beispielsweise Wasserzeichen, metallischen Strukturen wie Metallfäden oder sonstigen eingebetteten Strukturen, welche mittels einer konventionellen Bilderfassung auf der Basis eines reflektierten oder remittierten Lichts nicht ohne Weiteres sichtbar gemacht werden können.

Die lichttransparente Dokumentenauflage kann beispielswese aus Glas gefertigt sein. Die Dokumentenauflage ist seitlich an dem Dokumentenprüfgerät Dokumentenprüfgerät angeordnet. Dabei ist die lichtintransparente Abdeckung ebenfalls seitlich am Dokumentenprüfgerät angeordnet und es ist vorgesehen, das Dokument federnd gegen die Dokumentenauflage zu pressen. Auf diese Weise können unterschiedliche Dicken und/oder Größen von Dokumenten, beispielsweise ID-1, ID-2 oder Pässe mit unterschiedlich vielen Visa-Seiten, ausgeglichen werden.

Bei einer Auflage des Dokumentes an bzw. auf der lichttransparenten Dokumentenauflage ist eine Rückseite des Dokumentes der lichttransparenten Dokumentenauflage abgewandt und der lichtintransparenten Abdeckung zugewandt. Durch die Beleuchtungseinrichtung wird die Rückseite des Dokumentes angestrahlt, wodurch das Dokument in Richtung der lichttransparenten Dokumentenauflage durchleuchtet wird. Das dabei entstehende Durchleuchtbild kann beispielsweise durch eine Bildkamera, welche in einem Kameraraum hinter der lichttransparenten Dokumentenauflage angeordnet sein kann, optisch erfasst und mittels eines Prozessors ausgewertet werden.

Das Dokument kann eines der folgenden Dokumente sein: Wertdokument, insbesondere eine Banknote, Identitätsdokument, wie Personalausweis, Reisepass, Zugangskontrollausweis, Berechtigungsausweis, Unternehmensausweis, Steuerzeichen oder Ticket, Geburtsurkunde, Führerschein oder Kraftfahrzeugausweis, Zahlungsmittel, beispielsweise eine Bankkarte oder Kreditkarte. Das Dokument kann ein- oder mehrlagig bzw. papier- und/oder kunststoffbasiert sein. Das Dokument kann aus kunststoffbasierten Folien aufgebaut sein, welche zu einem Körper mittels Verkleben und/oder Laminieren zusammengefügt werden, wobei die Folien bevorzugt ähnliche stoffliche Eigenschaften aufweisen.

Gemäß einer Ausführungsform ist die Beleuchtungseinrichtung ausgebildet, Weißlicht, Ultraviolettlicht und/oder Infrarotlicht auszusenden.

Gemäß einer Ausführungsform ist die Beleuchtungseinrichtung an oder in einer der lichttransparenten Dokumentenauflage zuwendbaren Abdeckungsseite der lichtintransparenten Abdeckung angeordnet. Dadurch wird erreicht, dass das Licht in Richtung der lichttransparenten Dokumentenauflage ausgesendet wird. Durch die lichtintransparente Abdeckung wird gleichzeitig ein Störlichteinfall auf die lichttransparente Dokumentenauflage verhindert.

Gemäß einer Ausführungsform ist die Beleuchtungseinrichtung ausgebildet, unterschiedlich große Beleuchtungsbereiche zu erzeugen, um unterschiedlich große Dokumente zu durchleuchten. Hierzu kann die Beleuchtungseinrichtung mehrere Lichtelemente aufweisen, beispielsweise LEDs, welche flächig angeordnet sind und einzeln ansteuerbare oder einschaltbare Lichtbereiche bilden.

Gemäß einer Ausführungsform weist die Beleuchtungseinrichtung eine Mehrzahl von schaltbaren Lichtelementen, insbesondere Licht emittierenden Dioden, auf, um unterschiedlich große Beleuchtungsbereiche zur Durchleuchtung von unterschiedlich großen Dokumenten zu erzeugen. Die Beleuchtungsbereiche sind festgelegt durch eine Größe eines leuchtenden Bereichs der Beleuchtungseinrichtung. Die Größe eines leuchtenden Bereichs kann beispielsweise durch eine Anzahl der aktivierten, d.h. eingeschalteten und flächig angeordneten Lichtelemente festgelegt sein.

Gemäß einer Ausführungsform weist die Beleuchtungseinrichtung erste Lichtelemente, welche einen ersten Beleuchtungsbereich festlegen, und zweite Lichtelemente, welche einen zweiten Beleuchtungsbereich festlegen, auf, wobei die ersten Lichtelemente für die Durchleuchtung eines Dokumentes mit einer ersten Größe aktivierbar sind und wobei die ersten Lichtelemente und die zweiten Lichtelemente für die Durchleuchtung eines Dokumentes mit einer zweiten Größe aktivierbar sind, oder wobei die zweiten Lichtelemente für die Durchleuchtung eines Dokumentes mit der ersten Größe deaktivierbar sind.

Die zweiten Lichtelemente können zusätzlich zu den ersten Lichtelementen hinzugeschaltet werden. Hierbei kann die Größe des Dokumentes beispielsweise mittels einer Benutzerschnittstelle, beispielsweise einer graphischen Benutzerschnittstelle oder eines Schalters auswählbar sein. Die Größe des Dokumentes kann jedoch automatisch erkannt werden. Hierzu kann mittels einer Bildkamera des Dokumentenprüfgerätes eine Kalibrierungsaufnahme des Dokumentes erzeugt werden. Auf der Basis der Kalibrierungsaufnahme kann beispielsweise mittels einer Kantendetektion eine Kontur und somit eine Größe des Identifikationselementes bestimmt werden.

Gemäß einer Ausführungsform umgibt der zweite Beleuchtungsbereich den ersten Beleuchtungsbereich zumindest teilweise oder der zweite Beleuchtungsbereich grenzt an den ersten Beleuchtungsbereich an. Auf diese Weise können unterschiedlich große Beleuchtungsbereiche für die Durchleuchtung von unterschiedlich großen Dokumenten erzeugt werden.

Gemäß einer Ausführungsform umfasst die Beleuchtung mehrere Lichtelemente, die abhängig von Größe und/oder Lage des aufgelegten Dokumentes geschaltet, beispielsweise eingeschaltet oder ausgeschaltet, werden. Hierbei wird beispielsweise zunächst wird ein Auflichtbild erfasst, mittels diesem Größe und Lage des Dokumentes bestimm. In Abhängigkeit von einem Ergebnis dieser Bestimmung könne die entsprechenden Lichtelemente für Durchlicht, die sich hinter dem Dokument befinden, aktiviert werden. Auf diese Weise kann der Beleuchtungsbereich für die Durchleuchtung von unterschiedlich großen Dokumenten in verschiedenen Auflagepositionen erzeugt werden.

Erfindungsgemäß weist die lichttransparente Dokumentenauflage eine bereichsweise änderbare Lichttransparenz auf. Dadurch wird erreicht, dass die Dokumentenauflage bereichsweise abgedunkelt werden kann, um zu verhindern, dass auf die Dokumentenauflage einfallendes Fremdlicht in einen ggf. unterhalb oder hinter der Dokumentenauflage liegenden Kameraraum mit einer Bildkamera gelangen kann. Derjenige Dokumentenauflagebereich, welcher durch das Dokument abdeckbar ist, wird hingegen nicht abgedunkelt bzw. wird auf lichttransparent geschaltet, um eine optische Aufnahme des Dokumentes mittels der Bildkamera zu ermöglichen.

Gemäß einer Ausführungsform ist ein erster Dokumentenauflagebereich der lichttransparenten Dokumentenauflage durch das Dokument abdeckbar, wobei ein zweiter Dokumentenauflagebereich der lichttransparenten Dokumentenauflage außerhalb des ersten Dokumentenauflagebereichs angeordnet ist, und wobei eine Lichttransparenz des ersten Dokumentenauflagebereichs höher als eine Lichttransparenz des zweiten Dokumentenauflagebereichs einstellbar oder anwählbar ist. Die Einstellung der Lichttransparenz kann durch einen Prozessor, beispielswese den hier beschriebenen Prozessor, vorgenommen werden. Durch die Verringerung der Lichttransparenz des zweiten Dokumentenauflagebereichs wird dieser abgedunkelt. Andererseits wird der erste, transparente Dokumentenauflagenbereich durch das Dokument abgedeckt. Somit kann durch die Dokumentenauflage hindurch kein Fremdlicht in einen darunter oder dahinter liegenden bzw. durch die Dokumentenauflage abgedeckten Kameraraum eindringen.

Erfindungsgemäß weist die lichttransparente Dokumentenauflage Flüssigkristallzellen auf, welche zur bereichsweisen Änderung der Lichttransparenz der lichttransparenten Dokumentenauflage bereichsweise ansteuerbar sind, oder die lichttransparente Dokumentenauflage umfasst eine Flüssigkristallschicht, insbesondere eine Folie, wobei die Flüssigkristallschicht Flüssigkristallzellen aufweist, welche zur bereichsweisen Änderung der Lichttransparenz der lichttransparenten Dokumentenauflage bereichsweise ansteuerbar, beispielsweise mit elektrischer Spannung beaufschlagbar, sind. Die Ansteuerung kann mittels eines Prozessors, beispielswese mittels des hier beschriebenen Prozessors, erfolgen.

In beiden Fällen können die Flüssigkristallzellen zu einer Matrix angeordnet und bereichswiese dem ersten Dokumentenauflagebereich oder dem zweiten Dokumentenauflagebereich, beispielsweise durch eine Adressierung, zugeordnet werden. Zu Beginn der optischen Erfassung ist die gesamte Dokumentenauflage beispielsweise lichttransparent. Dadurch wird die optische Erfassung des ersten Dokumentenauflagenbereichs ermöglicht. Diese kann beispielswese mittels einer Detektion, beispielsweise mittels des hier beschriebenen Prozessors, einer Kontur des Dokumentes auf der Dokumentenauflage durchgeführt werden. Danach wird der durch das Dokument nicht abgedeckte zweite Dokumentenauflagenbereich beispielsweise mittels des hier beschriebenen Prozessors intransparent geschaltet bzw. abgedunkelt. Nach der Abdunkelung kann das Dokument optisch, beispielsweise mittels einer unterhalb der Dokumentenauflage angeordneten optischen Kamera, erfasst werden.

Gemäß einer Ausführungsform ist der Prozessor ausgebildet, den ersten Dokumentenauflagebereich anhand einer optischen Erfassung des Dokumentes zu bestimmen. Auf diese Weise kann die geometrische Ausdehnung bzw. Position des ersten Dokumentenauflagebereichs in Abhängigkeit von einer Größe und/oder einem Auflageort des auf die Dokumentenauflage auflegbaren Dokumentes bestimmt werden.

Die optische Erfassung des Dokumentes kann beispielsweise ausgehend von einer anfangs transparenten Dokumentenauflage mittels einer optischen Kamera des Dokumentenlesegerätes erzeugt werden, welche durch den Prozessor ausgewertet wird, um darin das Dokument bzw. dessen Lage auf der Dokumentenauflage zu detektieren. Diese Detektion kann mittels einer Kantenerkennung oder einer Mustererkennung durchgeführt werden. Nach der Detektion kann der Prozessor die Dokumentenauflage außerhalb des ersten Dokumentenauflagebereichs abdunkeln bzw. intransparent schalten.

Dadurch wird eine Anpassung einer Größe des ersten Dokumentenauflagebereichs an unterschiedliche Größen von Dokumenten erreicht. Der erste Dokumentenauflagebereich kann beispielsweise lichttransparent geschaltet werden oder lichttransparent bleiben, während der zweite Dokumentenauflagebereich, welcher den ersten Dokumentenauflagebereich zumindest teilweise umgibt und nicht durch das Dokument abgedeckt ist, abgedunkelt bzw. auf nicht-transparent geschaltet werden kann. Dadurch wird effizient einem Streulichteinfall entgegengewirkt.

Gemäß einer Ausführungsform ist der erste Dokumentenauflagebereich in Abhängigkeit von einer Größe des Dokumentes vorgebbar, insbesondere mittels einer graphischen Benutzerschnittstelle auswählbar oder eingebbar. Hierbei können beispielsweise verschiedene Größen von Dokumenten auswählbar bzw. eingebbar sein, um die Größe des ersten, lichttransparenten Dokumentenauflagebereichs zu bestimmen. Der zweite Dokumentenauflagebereich, welcher den ersten Dokumentenauflagebereich zumindest teilweise umgibt bzw. außerhalb des ersten Dokumentenauflagebereichs liegt, ist beispielsweise der restliche Bereich der Dokumentenauflage und kann beispielswiese für die optische Aufnahme des Dokumentes abgedunkelt bzw. auf intransparent geschaltet werden.

Gemäß einer Ausführungsform weist das Dokumentenprüfgerät einen Kameraraum, welcher durch die lichttransparente Dokumentenauflage abgedeckt ist, und eine in dem Kameraraum angeordnete Bildkamera für die Aufnahme eines Durchleuchtbildes des Dokumentes auf.

Gemäß einer Ausführungsform kann in dem Kameraraum eine weitere Beleuchtungseinrichtung angeordnet sein, um das Dokument auf der lichttransparenten Auflage zu beleuchten. Dadurch kann die Bildkamera das Auflichtbild des Dokumentes für eine weitere Dokumentenprüfung optisch erfassen. Die weitere Beleuchtungseinrichtung kann ausgebildet sein, Weißlicht, Infrarotlicht oder Ultraviolettlicht zu erzeugen.

Erfindungsgemäß weist das Dokumentenprüfgerät ein Gehäuse auf, wobei die lichtintransparente Abdeckung an dem Gehäuse schwenkbar angeordnet ist. Die lichtintransparente Abdeckung kann beispielswese als eine schwenkbare Federklappe gebildet sein.

Erfindungsgemäß weist die lichtintransparente Abdeckung ein erstes lichtintransparentes Abdeckelement und ein zweites lichtintransparentes Abdeckelement auf, wobei das erste lichtintransparente Abdeckelement an dem Gehäuse schwenkbar befestigt ist und wobei das zweite lichtintransparente Abdeckelement an dem ersten lichtintransparenten Abdeckelement federnd befestigt ist. Die lichtintransparente Abdeckung ist somit zweigeteilt.

Durch das zweite lichtintransparente Abdeckelement kann ein konstanter Anpressdruck auf das Dokument erzeugt werden. Dadurch kann das Dokument auch auf einer seitlich liegenden Dokumentenauflage, deren Flächennormale beispielsweise im Rahmen eines Toleranzbereichs senkrecht auf einen Schwerkraftvektor steht, gegen die Schwerkraft gehalten werden. Durch das Anpressen wird darüber hinaus erreicht, dass unerwünschtes Streulicht von außen unterbunden wird, wodurch eine definierte Durchleuchtbeleuchtung realisiert werden kann.

Gemäß einer Ausführungsform weist das Dokumentenprüfgerät einen Prozessor zur Steuerung der Beleuchtungseinrichtung oder zur Steuerung einer Lichttransparenz der lichttransparenten Dokumentenauflage auf. Der Prozessor kann der vorstehend oder nachstehend beschriebene Prozessor sein.

Gemäß einer Ausführungsform ist das Dokument durchleuchtbar, um ein Durchleuchtbild zu erhalten, und wobei der Prozessor ausgebildet ist, das Durchleuchtbild zu verarbeiten, um einen Durchleuchtbildbereich zu erhalten, welcher einer Größe des Dokumentes entspricht. Das Durchleuchtbild kann mittels der Bildkamera erfasst werden. Die Verarbeitung kann beispielsweise ein Software-realisiertes Zuschneiden, sog. Clipping, des Durchleuchtbildes umfassen.

Gemäß einer Ausführungsform ist das Dokument durchleuchtbar, um ein Durchleuchtbild zu erhalten, und wobei der Prozessor ausgebildet ist, das Durchleuchtbild mit einem Referenzbild zu vergleichen, um das Dokument zu prüfen. Das Durchleuchtbild kann beispielsweise mittels der Bildkamera erfasst werden.

Gemäß einer Ausführungsform ist das Dokument eines der folgenden Dokumente: ein Ausweisdokument, ein Reisepass, ein Zahlungsmittel, eine Bankkarte, eine Kreditkarte, ein Führerschein, ein Unternehmensausweis, ein Frachtbrief oder ein Berechtigungsausweis. Im Allgemeinen kann das Dokument auch jedes andere Dokument sein, dessen Identität und Echtheit bestätigt werden soll. Das Dokument kann einen integrierten Schaltkreis enthalten.

Die Erfindung betrifft ferner ein Verfahren zum Prüfen eines Dokumentes, mit: Beleuchten einer Rückseite eines auf einer lichttransparenten Dokumentenauflage eines Dokumentenprüfgerätes mit einer Vorderseite aufliegenden Dokumentes, um das Dokument zu durchleuchten; und Aufnehmen eines Durchleuchtbildes des Dokumentes.

Die Prüfung des Dokumentes kann auf der Basis des Durchleuchtbildes, beispielsweise durch einen Vergleich des Durchleuchtbildes mit einem Referenzbild, vorgenommen werden. Hierzu kann das Dokumentenprüfgerät eine Datenbank mit Referenzbildern umfassen. Gemäß einer Ausführungsform umfasst das Dokumentenprüfgerät eine Kommunikationsschnittstelle für die Kommunikation mit einem externen Datenserver, welcher Referenzbilder bereitstellt, über ein Kommunikationsnetzwerk.

Weitere Merkmale des Verfahrens zum Prüfen eines Dokumentes ergeben sich unmittelbar aus der Funktionalität des Dokumentenprüfgerätes.

Das Verfahren wird erfindungsgemäß mit dem erfindungsgemäßen Dokumentenprüfgerät durchgeführt

Offenbart ist beispielhaft auch ein Computerprogramm mit einem Programmcode zum Ausführen des erfindungsgemäßen Verfahrens, wenn der Programmcode auf einem Computer ausgeführt wird.

Weitere Ausführungsformen der Erfindung werden Bezug nehmend auf die beiliegenden Zeichnungen erläutert. Es zeigen:
- Fig. 1A, 1B: Dokumentenprüfgerät;
- Fig. 2: eine Dokumentenauflage; und
- Fig. 3: ein Ablaufdiagramm eines Verfahrens zur optischen Erfassung eines Dokumentes.

Fig. 1A zeigt eine Draufsicht auf ein Dokumentenprüfgerät 100 mit einer lichttransparenten Dokumentenauflage 101 für die Aufnahme eines in Fig. 1 nicht dargestellten Dokumentes, und mit einer lichtintransparenten Abdeckung 103 zum Abdecken der lichttransparenten Dokumentenauflage 101, wobei die lichtintransparente Abdeckung 103 eine Beleuchtungseinrichtung 105 zum Durchleuchten des Dokumentes aufweist.

Die Beleuchtungseinrichtung 105 umfasst eine Mehrzahl von beispielsweise bereichsweise einschaltbaren Lichtelementen 107. Die Mehrzahl der Lichtelemente 107 umfasst beispielsweise erste Lichtelemente 109, welche einen ersten Beleuchtungsbereich 111 festlegen, und zweite Lichtelemente 113, welche einen zweiten Beleuchtungsbereich 115 festlegen. Die ersten Lichtelemente 109 sind für die Durchleuchtung eines Dokumentes mit einer ersten Größe aktivierbar bzw. einschaltbar und die ersten Lichtelemente 109 und die zweiten Lichtelemente 113 sind gemeinsam für die Durchleuchtung eines größeren Dokumentes mit einer zweiten Größe aktivierbar bzw. einschaltbar. Alternativ können die zweiten Lichtelemente 113 für die Durchleuchtung eines Dokumentes mit der ersten Größe deaktiviert werden. Das Dokumentenprüfgerät 100 weist ferner ein Gehäuse 116 mit einem Kameraraum 117 auf, welcher durch die lichttransparente Dokumentenauflage 101 abgedeckt ist. Ferner umfasst das Gehäuse 116 eine in dem Kameraraum 117 angeordnete Bildkamera 119 für die Aufnahme eines Durchleuchtbildes des Dokumentes.

Die lichtintransparente Abdeckung 103 ist an dem Gehäuse 116, beispielsweise mittels eines oder mehrerer Scharniere 131, schwenkbar angeordnet.

Die lichtintransparente Abdeckung 103 umfasst ein erstes lichtintransparentes Abdeckelement 121 und ein zweites lichtintransparentes Abdeckelement 123. Das erste lichtintransparente Abdeckelement 121 ist an dem Gehäuse 116 schwenkbar befestigt. Das zweite lichtintransparente Abdeckelement 123 ist an dem ersten lichtintransparenten Abdeckelement 121 federnd befestigt. Das zweite lichtintransparente Abdeckelement 123 kann als eine gefederte Andruckspange ausgebildet sein. Auf diese Weise kann das Dokument federnd gegen die lichttransparente Dokumentenauflage 101 gepresst werden.

Die lichttransparente Dokumentenauflage 101 ist seitlich am Gehäuse 116 an einer Gehäuseseite 125 angeordnet. Das Gehäuse umfasst ferner eine Gehäuseoberschale 127.

Die lichtintransparente Abdeckung 103, welche auch einen beweglichen Tisch formt, ist gemäß einer Ausführungsform gegenüber der Gehäuseoberschale 127 abgesenkt angeordnet. Dadurch wird ermöglicht, beispielsweise Dokumentenseiten eines Reisepasses bei abgeklappten Buchdeckeln einzulegen bzw. auf die Dokumentenauflage 101 aufzulegen.

Das Dokumentenprüfgerät 100 umfasst ferner einen Prozessor 129, welcher beispielsweise in dem Gehäuse 116 oder in der lichtintransparenten Abdeckung 103 angeordnet ist.

Der Prozessor 129 ist vorgesehen, die Beleuchtungseinrichtung 105 anzusteuern, um die Lichtelemente 107 bereichsweise einzuschalten bzw. auszuschalten. Hierzu kann der Prozessor ausgebildet sein, bei einer ersten Größe des Dokumentes die Lichtelemente 109 des ersten Beleuchtungsbereichs 111 einzuschalten, um das Dokument durchzuleuchten. Die zweiten Lichtelemente 113 des zweiten Beleuchtungsbereichs 115 bleiben dabei ausgeschaltet, um störendes Fremdlicht außerhalb des durch das Dokument abgedeckten Bereichs der Dokumentenauflage 101 zu vermeiden. Soll hingegen ein größeres Dokument durchleuchtet werden, so werden die zweiten Lichtelemente 113 des zweiten Beleuchtungsbereichs 115 zugeschaltet, um einen größeren Beleuchtungsbereich zu erzeugen.

Der Prozessor 129 ist mit der Beleuchtungseinrichtung 105 beispielsweise mittels eines Kabels verbunden. Auf diese Weise kann die Beleuchtungseinrichtung 105 als ein nachrüstbares Bauteil ausgebildet sein.

Die Größe des Dokumentes kann beispielsweise auswählbar oder automatisch detektiert werden. Hierbei können mittels einer Kalibrierungsaufnahme die Kontur des Dokumentes detektiert und auf dieser Basis die Größe des Dokumentes erfasst werden.

Der Prozessor 129 kann ferner vorgesehen sein, die Bildkamera 119 für die Aufnahme des Durchleuchtbildes auszulösen.

In dem Kameraraum 117 kann ferner eine weitere, in Fig. 1A nicht dargestellte Beleuchtungseinrichtung vorgesehen sein, um das Dokument durch die lichttransparente Dokumentenauflage 101 hindurch anzustrahlen. Das ansprechend auf diese Beleuchtung von dem Dokument in Richtung der Bildkamera 119 ausgesandte Licht kann durch die Bildkamera 119 aufgenommen und für weitere Dokumentenprüfung verwendet werden.

Gemäß einer Ausführungsform ist die Beleuchtungseinrichtung 105 ausgebildet, Weißlicht und/oder Infrarotlicht und/oder Ultraviolettlicht auszustrahlen. Hierzu können die Lichtelemente 107 ausgebildet sein, Weißlicht und/oder Infrarotlicht und/oder Ultraviolettlicht zu erzeugen. Gemäß einer Ausführungsform umfassen die Lichtelemente 107 Infrarot-Lichtelemente und/oder Weißlichtelemente und/oder Ultraviolettlichtelemente, welche in den Beleuchtungsbereichen 111 und 115 angeordnet, beispielsweise gleichmäßig verteilt, sein können.

Gemäß einer Ausführung ist die Beleuchtungseinheit 105 so ausgebildet, dass die Beleuchtung durch kurzzeitige Blitze bzw. durch Blitzpulse erfolgt.

Der Prozessor 129 ist ausgebildet, für die Aufnahmen in unterschiedlichen Spektralbereichen die Infrarot-Lichtelemente und/oder die Weißlichtelemente und/oder die Ultraviolettlichtelemente gleichzeitig oder nacheinander, insbesondere separat, einzuschalten bzw. zu aktivieren oder auszuschalten bzw. zu deaktivieren.

Gemäß einer Ausführungsform können die Lichtelemente 107 ausschließlich Infrarot-Lichtelemente sein. In diesem Fall kann der Prozessor 129 ausgebildet sein, die ungenützten Farbkanäle für beispielsweise metamerisches Rot zu verwenden.

Gemäß einer Ausführungsform können Dokumententräger für unterschiedliche Dokumentengrößen, beispielsweise für Dokumente der Größen ID-1 und/oder ID-2 verwendet werden.

Fig. 1B zeigt eine Seitenansicht des in Fig. 1A dargestellten Dokumentenlesegerätes 100.

Wie in Fig. 1B dargestellt, wird die Abdeckung 103, insbesondere mittels des ersten Abdeckelementes 121, an dem Gehäuse 116 durch seitlich angeordnete Scharniere 131 schwenkbar gelagert.

Die lichttransparente Dokumentenauflage weist eine bereichsweise änderbare Lichttransparenz auf.

Dadurch kann derjenige Bereich der lichttransparenten Dokumentenauflage 101 abgedunkelt werden, welche nicht durch ein Dokument bedeckt ist. Dadurch kann das Eindringen von Streulicht in den Kameraraum 117 weiter verhindert werden.

Fig. 2 zeigt die Dokumentenauflage 101 mit einer bereichsweise änderbaren Lichttransparenz. Die Dokumentenauflage 101 umfasst einen ersten Dokumentenauflagebereich 203 und einen zweiten Dokumentenauflagebereich 205, welcher außerhalb des ersten Dokumentenauflagebereichs 203 angeordnet ist, wobei eine Lichttransparenz des ersten Dokumentenauflagebereichs 203 höher als eine Lichttransparenz des zweiten Dokumentenauflagebereichs 205 einstellbar ist.

Hierzu kann die Dokumentenauflage 101 in Fig. 2 nicht dargestellte Flüssigkristallzellen (LCD, Liquid Cristal Display) aufweisen, welche zur bereichsweisen Änderung der Lichttransparenz der lichttransparenten Dokumentenauflage 101 bereichsweise ansteuerbar sind.

Gemäß einer Ausführungsform sind die Flüssigkristallzellen in einer Flüssigkristallschicht angeordnet, welche beispielsweise eine Folie sein kann, die ein an sich transparentes Auflageglas der Dokumentenauflage bedecken kann. Gemäß einer anderen Ausführungsform ist die Dokumentenauflage durch ein Flüssigkristallpaneel gebildet, in welchem Flüssigkristallzellen eingebettet sind. Die nachfolgende Beschreibung betrifft die beiden vorgenannten Fälle.

Die Flüssigkristallzellen sind beispielswiese in der Form einer Matrix angeordnet und beispielsweise einzeln oder bereichsweise durch den Prozessor 129 ansteuerbar. Hierzu kann der Prozessor 129 beispielswiese einen Bereich mit Flüssigkristallzellen mit elektrischer Spannung beaufschlagen, um die Flüssigkristallzellen auszurichten und um beispielswiese den ersten Dokumentenauflagebereich 203 transparent zu schalten bzw. um die Lichttransparenz des ersten Dokumentenauflagebereichs 203 zu erhöhen. Der restliche, zweite Dokumentenauflagebereich 205 der Dokumentenauflage 101 wird hingegen intransparent geschaltet, indem die dem zweiten Dokumentenauflagebereich 205 zugeordneten Flüssigkristallzellen nicht mit einer Spannung beaufschlagt werden oder mit einer weiteren Spannung beaufschlagt werden.

Die Ansteuerung der Flüssigkeitskristallzellen kann mittels des Prozessors 129 erfolgen. Hierzu ist der Prozessor 129 beispielsweise ausgebildet, unterschiedliche Dokumentenauflagebereiche der Dokumentenauflage 101 beispielsweise in Abhängigkeit von einer Größe eines auf die Dokumentenauflage auflegbaren Dokumentes unterschiedlich anzusteuern, um diejenigen Dokumentenauflagebereiche, welche durch ein Dokument nicht abgedeckt sind, abzudunkeln bzw. intransparent zu schalten.

Im Betrieb des Dokumentenlesegerätes 100 ist der Prozessor 129 beispielsweise ausgebildet, einen ersten Dokumentenauflagebereich 103, welcher durch ein Dokument abgedeckt ist, transparent zu schalten oder transparent zu belassen, und einen zweiten Dokumentenauflagebereich 103, welcher außerhalb des ersten Dokumentenauflagebereichs 103 angeordnet ist, intransparent zu schalten oder intransparent zu belassen, um ein Durchdringen vom Fremdlicht durch die Dokumentenauflage 101 zu verhindern.

Der Prozessor 129 kann ferner die Bildkamera 119 ansteuern, um beispielswiese ausgehend von einer anfangs transparenten Dokumentenauflage 101 eine Kalibrierungsaufnahme eines Dokumentes zu erzeugen. Der Prozessor 129 kann ausgebildet sein, eine Lage und eine Größe des Dokumentes anhand der Kalibrierungsaufnahme zu bestimmen, um den ersten Dokumentenauflagebereich 203 zu bestimmen. Hierbei kann die Steuerungseinrichtung beispielsweise eine Kantenerkennung oder eine Mustererkennung durchführen.

Gemäß einer Ausführungsform kann auf das optische Erfassen des durch das Dokument abgedeckten ersten Dokumentenauflagenbereichs 203 verzichtet werden, wenn die Größe des Dokumentes beispielsweise mittels einer Benutzerführung oder einer graphischen Benutzerschnittstelle auswählbar ist und/oder wenn die Dokumentenauflage mit Auflagemarkierungen für unterschiedliche Dokumente versehen ist.

Danach kann der außerhalb des ersten Dokumentenauflagebereichs 203 liegende zweite Dokumentenauflagebereich 205 abgedunkelt bzw. intransparent geschaltet werden, um ein Eindringen von Fremdlicht in den Kameraraum 117 zu verhindern. Danach kann die eigentliche optische Erfassung des Dokumentes, welches den ersten Dokumentenauflagebereich 203 abdeckt und somit ebenfalls vor Fremdlicht schützt, mittels der Bildkamera 119 durchgeführt werden. Die optische Erfassung kann ebenfalls mittels des Prozessors 129 ausgelöst werden.

Der Prozessor 129 bildet gemäß einer Ausführungsform einen Controller des Dokumentenlesegerätes und übernimmt sämtliche Steuerungsaufgaben.

Fig. 3 zeigt ein Ablaufdiagramm eines Verfahrens zur optischen Erfassung eines Dokumentes mit: Beleuchten 301 einer Rückseite eines auf einer lichttransparenten Dokumentenauflage eines Dokumentenprüfgerätes mit einer Vorderseite aufliegenden Dokumentes, um das Dokument zu durchleuchten, und Aufnehmen 303 eines Durchleuchtbildes des Dokumentes.

Das Verfahren wird mittels des Dokumentenprüfgerätes 100 ausgeführt.

### Bezugszeichenliste

- 100: Dokumentenprüfgerät
- 101: Dokumentenauflage
- 103: lichtintransparente Abdeckung
- 105: Beleuchtungseinrichtung
- 107: Mehrzahl von Lichtelementen
- 109: erste Lichtelemente
- 111: erster Beleuchtungsbereich
- 113: zweite Lichtelemente
- 115: zweiter Beleuchtungsbereich
- 116: Gehäuse
- 117: Kameraraum
- 119: Bildkamera
- 121: erstes lichtintransparentes Abdeckelement
- 123: zweites lichtintransparentes Abdeckelement
- 125: Gehäuseseite
- 127: Gehäuseoberschale
- 129: Prozessor
- 131: Scharniere

- 203: erster Dokumentenauflagebereich
- 205: zweiter Dokumentenauflagebereich

## Patentansprüche

1. Dokumentenprüfgerät mit einer lichttransparenten Dokumentenauflage (101) für die Aufnahme eines Dokumentes und einer lichtintransparenten Abdeckung (103) zum Abdecken der lichttransparenten Dokumentenauflage (101), wobei die lichtintransparente Abdeckung (103) eine Beleuchtungseinrichtung (105) zum Durchleuchten des Dokumentes aufweist, wobei die lichttransparente Dokumentenauflage (101) eine bereichsweise änderbare Lichttransparenz aufweist, wobei die lichttransparente Dokumentenauflage (101) Flüssigkristallzellen aufweist, welche zur bereichsweisen Änderung der Lichttransparenz der lichttransparenten Dokumentenauflage (101) bereichsweise ansteuerbar sind, oder wobei die lichttransparente Dokumentenauflage (101) eine Flüssigkristallschicht, insbesondere eine Folie, umfasst, wobei die Flüssigkristallschicht Flüssigkristallzellen aufweist, welche zur bereichsweisen Änderung der Lichttransparenz der lichttransparenten Dokumentenauflage (101) bereichsweise ansteuerbar sind,
wobei das Dokumentenprüfgerät ein Gehäuse (116) aufweist, und wobei die lichtintransparente Abdeckung (103) an dem Gehäuse (116) schwenkbar angeordnet ist, wobei die lichtintransparente Abdeckung (103) ein erstes lichtintransparentes Abdeckelement (121) und ein zweites lichtintransparentes Abdeckelement (123) aufweist, wobei das erste lichtintransparente Abdeckelement (121) an dem Gehäuse (116) schwenkbar befestigt ist und wobei das zweite lichtintransparente Abdeckelement (123) an dem ersten lichtintransparenten Abdeckelement (103) federnd befestigt ist,
wobei die lichttransparente Dokumentenauflage (101) seitlich am Gehäuse (116) an einer Gehäuseseite angeordnet ist.

2. Dokumentenprüfgerät nach Anspruch 1, wobei die Beleuchtungseinrichtung (105) an oder in einer der lichttransparenten Dokumentenauflage (101) zuwendbaren Abdeckungsseite der lichtintransparenten Abdeckung (103) angeordnet ist.

3. Dokumentenprüfgerät nach einem der vorstehenden Ansprüche, wobei die Beleuchtungseinrichtung (105) ausgebildet ist, unterschiedlich große Beleuchtungsbereiche zu erzeugen, um unterschiedlich große Dokumente zu durchleuchten.

4. Dokumentenprüfgerät nach einem der vorstehenden Ansprüche, wobei die Beleuchtungseinrichtung (105) eine Mehrzahl von schaltbaren Lichtelementen (107) aufweist, insbesondere von in Abhängigkeit von einer Größe oder Lage des aufgelegten Dokumentes schaltbaren Lichtelementen (107), um unterschiedlich große Beleuchtungsbereiche zur Durchleuchtung von unterschiedlich großen Dokumenten zu erzeugen.

5. Dokumentenprüfgerät nach einem der vorstehenden Ansprüche, wobei die Beleuchtungseinrichtung (105) erste Lichtelemente (109), welche einen ersten Beleuchtungsbereich festlegen (111), und zweite Lichtelemente (113), welche einen zweiten Beleuchtungsbereich (115) festlegen, aufweist, wobei die ersten Lichtelemente (109) für die Durchleuchtung eines Dokumentes mit einer ersten Größe aktivierbar sind und wobei die ersten Lichtelemente (109) und die zweiten Lichtelemente (113) für die Durchleuchtung eines Dokumentes mit einer zweiten Größe aktivierbar sind, oder wobei die zweiten Lichtelemente (113) für die Durchleuchtung eines Dokumentes mit der ersten Größe deaktivierbar sind.

6. Dokumentenprüfgerät nach einem der vorstehenden Ansprüche, wobei ein erster Dokumentenauflagebereich (203) der lichttransparenten Dokumentenauflage (101) durch das Dokument abdeckbar ist, wobei ein zweiter Dokumentenauflagebereich (205) der lichttransparenten Dokumentenauflage (101) außerhalb des ersten Dokumentenauflagebereichs (203) angeordnet ist, und wobei eine Lichttransparenz des ersten Dokumentenauflagebereichs (203) höher als eine Lichttransparenz des zweiten Dokumentenauflagebereichs (250) einstellbar ist.

7. Dokumentenprüfgerät nach einem der vorstehenden Ansprüche, mit einem Kameraraum (117), welcher durch die lichttransparente Dokumentenauflage abgedeckt ist, und mit einer in dem Kameraraum (117) angeordneten Bildkamera (119) für die Aufnahme eines Durchleuchtbildes des Dokumentes aufweist.

8. Dokumentenprüfgerät nach einem der vorstehenden Ansprüche, mit einem Prozessor (129) zur Steuerung der Beleuchtungseinrichtung (105) oder zur Steuerung einer Lichttransparenz der lichttransparenten Dokumentenauflage (101) umfasst.

9. Dokumentenprüfgerät nach Anspruch 8, wobei das Dokument durchleuchtbar ist, um ein Durchleuchtbild zu erhalten, und wobei der Prozessor (129) ausgebildet ist, das Durchleuchtbild zu verarbeiten, um einen Durchleuchtbildbereich zu erhalten, welcher einer Größe des Dokumentes entspricht.

10. Dokumentenprüfgerät nach Anspruch 8 oder 9, wobei das Dokument durchleuchtbar ist, um ein Durchleuchtbild zu erhalten, und wobei der Prozessor (129) ausgebildet ist, das Durchleuchtbild mit einem Referenzbild zu vergleichen, um das Dokument zu prüfen.

11. Verfahren zum Prüfen eines Dokumentes, mit:
Beleuchten (301) einer Rückseite eines auf einer lichttransparenten Dokumentenauflage eines Dokumentenprüfgerätes nach einem der vorstehenden Ansprüche mit einer Vorderseite aufliegenden Dokumentes, um das Dokument zu durchleuchten; und
Aufnehmen (303) eines Durchleuchtbildes des Dokumentes,
wobei die lichttransparente Dokumentenauflage (101) eine bereichsweise änderbare Lichttransparenz aufweist.

## Claims

1. A document verification device comprising a translucent document bed (101) for receiving a document and a non-translucent cover (103) for covering the translucent document bed (101), wherein the non-translucent cover (103) comprises an illumination device (105) for transilluminating the document, wherein the translucent document bed (101) has a sectionally variable translucency, wherein the translucent document bed (101) comprises liquid crystal cells, which are sectionally controllable for sectionally varying the translucency of the translucent document bed (101), or wherein the translucent document bed (101) comprises a liquid crystal layer, in particular a film, wherein the liquid crystal layer comprises liquid crystal cells, which are sectionally controllable for sectionally varying the translucency of the translucent document bed (101),
wherein the document verification device comprises a housing (116), and wherein the non-translucent cover (103) is pivotably arranged to the housing (116), wherein the non-translucent cover (103) comprises a first non-translucent cover element (121) and a second non-translucent cover element (123), wherein the first non-translucent cover element (121) is pivotably mounted to the housing (116) and wherein the second non-translucent cover element (123) is spring-mounted to the first non-translucent cover element (103), wherein the translucent document bed (101) is laterally arranged at the housing (116) at a housing side.

2. The document verification device according to claim 1, wherein the illumination device (105) is arranged at or in a cover side of the non-translucent cover (103) faceable the translucent document bed (101).

3. The document verification device according to one of the preceding claims, wherein the illumination device (105) is configured to generate variously sized illumination sections in order to transilluminate variously sized documents.

4. The document verification device according to one of the preceding claims, wherein the illumination device (105) comprises a plurality of switchable illumination elements (107), in particular illumination elements (107) switchable depending on a size or position of the received document, in order to generate variously sized illumination sections for transilluminating variously sized documents.

5. The document verification device according to one of the preceding claims, wherein the illumination device (105) comprises first illumination elements (109) which define a first illumination section (111) and second illumination elements (113) which define a second illumination section (115), wherein the first illumination elements (109) are activatable for transilluminating a document of a first size, and wherein the first illumination elements (109) and the second illumination elements (113) are activatable for transilluminating a document of a second size, or wherein the second illumination elements (113) are deactivatable for transilluminating a document of the first size.

6. The document verification device according to one of the preceding claims, wherein a first document bed area (203) of the translucent document bed (101) is coverable by the document, wherein a second document bed area (205) of the translucent document bed (101) is arranged outside of the first document bed area (203), and wherein a translucency of the first document bed area (203) is settable higher than a translucency of the second document bed area (205).

7. The document verification device according to one of the preceding claims, comprising a camera chamber (117), which is covered by the translucent document bed (101), and an image camera (119) arranged in the camera chamber (117) for capturing a transilluminated image of the document.

8. The document verification device according to one of the preceding claims, comprising a processor (129) for controlling the illumination device (105) or for controlling a translucency of the translucent document bed (101).

9. The document verification device according to claim 8, wherein the document is transilluminatable in order to obtain a transilluminated image, and wherein the processor (129) is configured to process the transilluminated image in order to obtain a transilluminated image section, which corresponds to the size of the document.

10. The document verification device according to claim 8 or 9, wherein the document is transilluminatable in order to obtain a transilluminated image, and wherein the processor (129) is configured to compare the transilluminated image to a reference image in order to verify the document.

11. A method for verifying a document, comprising:
illuminating (301) a back side of a document applied with a front side on a translucent document bed of a document verification device according to any one of the preceding claims in order to transilluminate the document; and
capturing (303) a transilluminated image of the document,
wherein the translucent document bed (101) has a sectionally variable translucency.

## Revendications

1. Appareil de vérification de documents comprenant un support de document transparent à la lumière (101) pour recevoir un document et un couvercle opaque à la lumière (103) pour recouvrir le support de document transparent à la lumière (101), le couvercle opaque à la lumière (103) présentant un dispositif d'éclairage (105) pour éclairer le document par transmission, le support de document transparent à la lumière (101) présentant une transparence à la lumière modifiable par zones, le support de document transparent à la lumière (101) présentant des cellules de cristaux liquides, qui peuvent être commandées par zones pour modifier par zones la transparence à la lumière du support de document transparent à la lumière (101), ou le support de document transparent à la lumière (101) présentant une couche de cristaux liquides, en particulier une feuille, la couche de cristaux liquides présentant des cellules de cristaux liquides, qui peuvent être commandées par zones pour modifier par zones la transparence à la lumière du support de document transparent à la lumière (101), l'appareil de vérification de documents présentant un boîtier (116), et le couvercle opaque à la lumière (103) étant agencé de manière pivotante sur le boîtier (116), le couvercle opaque à la lumière (103) présentant un premier élément de couvercle opaque à la lumière (121) et un deuxième élément de couvercle opaque à la lumière (123), le premier élément de couvercle opaque à la lumière (121) étant fixé de manière pivotante au boîtier (116) et le deuxième élément de couvercle opaque à la lumière (123) étant fixé de manière élastique au premier élément de couvercle opaque à la lumière (103), le support de document transparent à la lumière (101) étant agencé latéralement sur le boîtier (116) sur un côté du boîtier.

2. Appareil de vérification de documents selon la revendication 1, dans lequel le dispositif d'éclairage (105) est agencé sur ou dans un côté de couvercle du couvercle opaque à la lumière (103) pouvant être tourné vers le support de document transparent à la lumière (101) .

3. Appareil de vérification de documents selon l'une quelconque des revendications précédentes, dans lequel le dispositif d'éclairage (105) est configuré pour produire des zones d'éclairage de différentes tailles afin d'éclairer par transmission des documents de différentes tailles.

4. Appareil de vérification de documents selon l'une quelconque des revendications précédentes, dans lequel le dispositif d'éclairage (105) présente une pluralité d'éléments lumineux commutables (107), en particulier d'éléments lumineux (107) commutables en fonction d'une taille ou d'une position du document posé, afin de produire des zones d'éclairage de différentes tailles pour éclairer par transmission des documents de différentes tailles.

5. Appareil de vérification de documents selon l'une quelconque des revendications précédentes, dans lequel le dispositif d'éclairage (105) comprend des premiers éléments lumineux (109), qui définissent une première zone d'éclairage (111), et des deuxièmes éléments lumineux (113), qui définissent une deuxième zone d'éclairage (115), dans lequel les premiers éléments lumineux (109) peuvent être activés pour éclairer par transmission un document ayant une première taille, et dans lequel les premiers éléments lumineux (109) et les deuxièmes éléments lumineux (113) peuvent être activés pour éclairer par transmission un document ayant une deuxième taille, ou dans lequel les deuxièmes éléments lumineux (113) peuvent être désactivés pour éclairer par transmission un document ayant la première taille.

6. Appareil de vérification de documents selon l'une quelconque des revendications précédentes, dans lequel une première zone de support de document (203) du support de document transparent à la lumière (101) peut être recouverte par le document, dans lequel une deuxième zone de support de document (205) du support de document transparent à la lumière (101) est agencée à l'extérieur de la première zone de support de document (203), et dans lequel une transparence à la lumière de la première zone de support de document (203) peut être ajustée pour être plus élevée qu'une transparence à la lumière de la deuxième zone de support de document (250).

7. Appareil de vérification de documents selon l'une quelconque des revendications précédentes, comprenant un espace de caméra (117), qui est recouvert par le support de document transparent à la lumière, et comprenant une caméra à images (119) agencée dans l'espace de caméra (117) pour la prise d'une image radioscopique du document.

8. Appareil de vérification de documents selon l'une quelconque des revendications précédentes, comprenant un processeur (129) pour commander le dispositif d'éclairage (105) ou pour commander une transparence à la lumière du support de document transparent à la lumière (101).

9. Appareil de vérification de documents selon la revendication 8, dans lequel le document peut être éclairé par transmission pour obtenir une image radioscopique, et dans lequel le processeur (129) est configuré pour traiter l'image radioscopique afin d'obtenir une zone d'image radioscopique qui correspond à une taille du document.

10. Appareil de vérification de documents selon la revendication 8 ou 9, dans lequel le document peut être éclairé par transmission pour obtenir une image radioscopique , et dans lequel le processeur (129) est configuré pour comparer l'image radioscopique à une image de référence afin de vérifier le document.

11. Procédé de vérification d'un document, comprenant :
l'éclairage (301) d'un côté arrière d'un document reposant par un côté avant sur un support de document transparent à la lumière d'un appareil de vérification de documents selon l'une quelconque des revendications précédentes, afin d'éclairer le document par transmission ; et
la prise (303) d'une image radioscopique du document, dans lequel le support de document transparent à la lumière (101) présente une transparence à la lumière modifiable par zones.
